# EUROPÄISCHE PATENTSCHRIFT

(11) **EP 1 930 494 B1**
(45) Veröffentlichungstag und Bekanntmachung des Hinweises auf die Patenterteilung: **07.04.2010**
(21) Anmeldenummer: 07023044.6
(22) Anmeldetag: 28.11.2007
(51) Int. Cl.: D06F 57/04

(54) **Wäschespinne mit Nachspannvorrichtung**
Rotary clothes drier with trail device
Séchoir à linge du type parapluie doté d'un dispositif de tension

(30) Priorität: 06.12.2006 DE 102006057440
(43) Veröffentlichungstag der Anmeldung: 11.06.2008
(73) Patentinhaber: LEIFHEIT AG, 56377 Nassau (DE)
(72) Erfinder: Gross, Christian, 57250 Netphen (DE); Tiwi, Peter, 56379 Winden (DE); Hoffmann, Jürgen, Dr., 65307 Bad Schwalbach (DE)

(56) Entgegenhaltungen:
- CH-A- 388 894
- DE-U- 1 850 421
- GB-A- 893 033
- GB-A- 1 187 603
- US-A- 2 661 849

## Beschreibung

Die Erfindung betrifft eine Wäschespinne mit einer an einem Mast verschiebbar gelagerten Gleithülse, die zum Aufspannen der Wäschespinne in eine Aufspannrichtung verschiebbar ist und die zum Schließen der Wäschespinne in eine zur Aufspannrichtung entgegengesetzte Schließrichtung verschiebbar ist, und mit einer an der Gleithülse angeordneten Rastvorrichtung, die beim Aufspannen der Wäschespinne - wieder lösbar - in am Mast angeordneten Rastungen eingreift.
Aus EP 0 113 788 A1 ist ein Lüftungs- und Trocknungsgestell bekannt, das eine an einem Mast verschiebbar gelagerten Gleithülse aufweist, die mit Hilfe eines Seilzuges in eine Aufspannstellung gezogen werden kann. Bei einigen Trockengestellen dieser Art ist der Seilzug nach dem Flaschenzugprinzip verlegt, um eine höhere Aufspannkraft zu erzielen.
Aus DE 102 58 999 A1 ist eine Wäschespinne mit einem Gleitgelenk bekannt, das an einem vertikalen Träger verschiebbar ist und an dem Tragarme für eine Wäscheleine angelenkt sind. Im Gleitgelenk ist ein Rasthebel zum vorübergehenden Festlegen der Tragarme und des Gleitgelenks in der Aufspannstellung vorgesehen. Der Rasthebel kann mit Hilfe einer Halteeinrichtung in Entriegelungsstellung gehalten werden, damit er während des Schließens der Wäschespinne nicht vom Benutzer festgehalten werden muss.
GB.A.1,187,603 zeigt eine Wäschespinne nach dem Oberbegriff des Anspruchs 1.
Die bekannten Wäschespinnen haben den Nachteil, dass nur eine befriedigende - teilweise eine nicht ausreichende - Leinenspannung beim Ausspannen erzielt werden kann. Dies führt dazu, dass die Wäscheleine, insbesondere bei voller Bestückung, durchhängt. Eine durchhängende und daher pendelnde Wäscheleine erschwert dem Benutzer den Aufhängevorgang und wird als störend empfunden.
Es ist daher die Aufgabe der vorliegenden Erfindung eine Wäschespinne anzugeben, die ein leichteres Aufhängen der zu trocknenden Wäsche an einer stärker gespannten Wäscheleine erlaubt.
Die Aufgabe wird durch eine Wäschespinne nach Anspruch 1 gelöst.
Die erfindungsgemäße Wäschespinne hat den Vorteil, dass sie dem Benutzer, unabhängig vom alterungsbedingten Ausleierungszustand der Wäscheleine, immer straff gespannte Wäscheleinen zur Verfügung stellt. Der Aufhängevorgang wird hierdurch wesentlich erleichtert, insbesondere ist vermieden, dass lose über die Wäscheleine gehängte Wäsche zur Mitte hin zusammenrutscht.
Die erfindungsgemäße Wäschespinne ist vorzugsweise derart ausgebildet, dass an der Gleithülse gelenkig Trankarme angeordnet sind, die zumindest eine Wäscheleine - vorzugsweise mehrere Wäscheleinen - tragen.
In einer besonderen Ausführungsform ist die Gleithülse mit Hilfe der Nachspannvorrichtung - vorzugsweise gegen die Spannung der Wäscheleine, beziehungsweise der Wäscheleinen; diese weiter spannend - in Aufspannrichtung verschiebbar. Durch das Verschieben der Gleithülse in Aufspannrichtung wird der Winkel zwischen den Tragarmen und der Abstand der Haltepunkte der Wäscheleinen vergrößert, so dass die Wäscheleine beziehungsweise Wäscheleinen stärker gespannt werden.
In einer ganz besonders vorteilhaften Ausführungsform der erfindungsgemäßen Wäschespinne ist die Nachspannvorrichtung Bestandteil der Rastvorrichtung und/oder ist die Nachspannvorrichtung in die Rastvorrichtung integriert. Diese Ausführungsform ist besonders platzsparend und darüber hinaus besonders einfach zu bedienen. Darüber hinaus besteht die Möglichkeit die Rastvorrichtungen bestehender Wäschespinnen gegen Rastvorrichtungen auszutauschen, die eine Nachspannvorrichtung beinhalten, um die bestehenden Wäschespinnen nachzurüsten. Darüber hinaus hat diese Ausführungsform den besonderen Vorteil, dass der Benutzer zum Zusammenklappen der Wäschespinne, sowohl die Nachspannvorrichtung als auch die Rastvorrichtung, in einem Arbeitsgang lösen kann.
In einer besonderen Ausführungsform der erfindungsgemäßen Wäschespinne weist die Nachspannvorrichtung einen Spannhebel auf. Vorzugsweise ist der Spannhebel schwenkbar an der Gleithülse angeordnet. In einer besonders bedienungsfreundlichen Ausführungsform ist die Gleithülse in Aufspannrichtung durch Verschwenken des Spannhebels verschiebbar.
In ganz besonders vorteilhafter Weise kann vorgesehen sein, dass die Nachspannvorrichtung eine Kraftuntersetzung - beispielsweise mit Hilfe eines Getriebes und/oder mit Hilfe einer Hebelanordnung - bewirkt. Hierdurch wird in vorteilhafter Weise erreicht, dass die vom Benutzer aufgewendete Kraft vervielfacht auf die zu verschiebende Gleithülse einwirkt, so dass besonders hohe Verschiebekräfte und damit besonders gut gespannte Wäscheleinen erzielbar sind.
In einer besonderen Ausführungsform weist die Rastvorrichtung zumindest ein Rastelement - vorzugsweise mit Rastzähnen - auf. Vorzugsweise ist das Rastelement an einem Rasthebel angeordnet. In einer besonderen Ausführungsform sind das Rastelement und/oder der Rasthebel gelenkig an dem Spannhebel angeordnet.
In einer ganz besonders vorteilhaften Ausführungsform arbeitet die Nachspannvorrichtung nach dem Kniehebelprinzip. Hierdurch wird in vorteilhafter Weise erreicht, dass sich die auf die Gleithülse einwirkende Verschiebekraft mit zunehmender Verschiebung - genauso wie die entgegenwirkende Kraft der sich spannenden Wäscheleinen - erhöht. Es wirkt also genau dann eine hohe Kraft auf die Gleithülse ein, wenn sie gebraucht wird, nämlich im Bereich des Erreichens der Nachspannstellung.
In einer besonderen Ausführungsform ist die Nachspannvorrichtung in der Nachspannstellung - vorzugsweise wiederlösbar - selbst arretierend. Dies kann beispielsweise durch Überstrecken eines Kniehebels erreicht werden. Es ist jedoch auch möglich, dass zum vorrübergehenden Halten der Nachspannvorrichtung in der Nachspannstellung besondere Haltevorrichtungen vorgesehen sind.
Vorzugsweise sind die Rastungen, die am Mast angeordnet sind und in die, die an der Gleithülse angeordnete Rastvorrichtung eingreift Bestandteil einer Rastschiene und/oder einer Zahnstange. Diese Ausführungsform hat den Vorteil, dass das vorzugsweise federbelastete Rastelement beim Aufspannen der Wäschespinne Ratschen ähnlich von Rastung zu Rastung springen kann bis die Primäraufspannstellung erreicht ist. Anschließend kann mit Hilfe der Nachspannvorrichtung die Gleithülse aus der Primäraufspannstellung in die Nachspannstellung überführt werden, in der die zumindest eine Wäscheleine stärker gespannt ist, als in der Primäraufspannstellung.
Bei einer besonderen Ausführung ist vorgesehen, dass die Wäschespinne eine von der Nachspannvorrichtung verschiedene Primäraufspannvorrichtung zum Überführen der Gleithülse von einer Schließstellung in die Primäraufspannstellung aufweist. In einer Ausführungsform ist vorgesehen, dass die Wäschespinne aus der Schließstellung durch Verschwenken zumindest einer der Tragarme vom Mast weg in die Primäraufspannstellung überführbar ist. In einer anderen Ausführung ist die Wäschespinne mit Hilfe eines Aufzugsseils aus der Schließstellung in die Primäraufspannstellung überführbar.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine Detailansicht einer erfindungsgemäßen Wäschespinne, und
- Fig. 2 - Fig. 6: die Nachspannvorrichtung in verschiedenen Funktionsstellungen.

Figur 1 zeigt eine Detailansicht einer erfindungsgemäßen Wäschespinne mit einer an einem Mast 1 verschiebbar gelagerten Gleithülse 2, die zum Aufspannen der Wäschespinne in eine Aufspannrichtung 3 verschiebbar ist und die zum Schließen der Wäschespinne in eine zur Aufspannrichtung 3 entgegengesetzte Schließrichtung 4 verschiebbar ist. An der Gleithülse 2 ist eine Rastvorrichtung 5 angeordnet, die beim Aufspannen der Wäschespinne - wieder lösbar - in am Mast 1 angeordnete Rastungen 6 einer Zahnstange 7 eingreift. Es ist eine Nachspannvorrichtung 8 vorgesehen mit der die Gleithülse 2 aus einer Primäraufspannstellung in eine Nachspannstellung überführbar ist. An der Gleithülse 2 sind gelenkig Tragarme 9 angeordnet, die (schematisch angedeutet) von einem Tragarm zum anderen laufende Wäscheleinen 10 tragen. Die Nachspannvorrichtung 8 weist einen Spannhebel 11 auf, der gelenkig und schwenkbar an der Gleithülse 2 angeordnet ist. Die Rastvorrichtung 5 weist ein mit mehreren Rastzähnen 12 versehenes Rastelement 13 auf, das an einem Rasthebel 14 angeordnet ist. Der Rasthebel 14 ist gelenkig an dem Spannhebel 11 angeordnet. Es ist eine Federyorrichtung 15 vorgesehen, die das Rastelement 13 und den Rasthebel 15 zumindest in der Aufspannphase gegen den Mast zieht und gewährleistet, dass das Rastelement 13 mit den Rastzähnen 12 in die Rastungen 6 der Zahnstange 7 eingreift. Durch Verschwenken des Spannhebels 11 zum Rastelement 13 hin, wird die Gleithülse 2 hebeluntersetzt in Aufspannrichtung verschoben und die Wäscheleinen 10 - die in einer Primäraufspannstellung vorgespannt sind - bis zum Erreichen einer Nachspannstellung weiter gespannt. Insoweit ist die Nachspannvorrichtung 8 in die Rastvorrichtung 5 integriert, was dem Benutzer ermöglicht in einem Arbeitsgang zum Schließen der Wäschespinne, sowohl die Gleithülse aus der Nachspannstellung zurück in die Primäraufspannstellung zu überführen und gleichzeitig das Rastelement 13 aus den Rastungen 6 zu lösen.
Figur 2 zeigt eine Detailansicht der erfindungsgemäßen Wäschespinne in der Primäraufspannstellung. Das in die Rastungen 6 eingreifende Rastelement 13 verhindert, dass sich die Gleithülse 2 ungewollt in Schließrichtung 4 verschiebt.
Figur 3 zeigt die Phase des Überführens der Gleithülse 2 aus der Primäraufspannstellung in eine Nachspannstellung durch Verschwenken des Spannhebels 11 in Richtung auf das Rastelement 13 zu.
Figur 4 zeigt die erfindungsgemäße Wäschespinne in der Nachspannstellung in der, der Spannhebel 11 selbsthaltend und ineinander greifend anliegt.
Figur 5 zeigt die erfindungsgemäße Wäschespinne in einer Phase des Schließvorgangs nach dem durch Verschwenken des Spannhebels 11 von dem Rastelement 13 weg (wie durch den Bogenpfeil angedeutet) die Gleithülse 2 zunächst von der Nachspannstellung in Primäraufspannstellung überführt wurde und in der durch weiteres Verschwenken des Spannhebels 11 in der genannten Richtung das Rastelement 13 von den Rastungen 6 gelöst wurde, so dass nun die Gleithülse 2 in Schließrichtung 4 verschoben werden kann. In ganz besonders vorteilhafter Weise ist hierbei vorgesehen, dass das Rastelement selbsttätig in dieser Lösestellung verharrt, so dass der Benutzer dieses nicht während des gesamten Schließvorganges in dieser Lösestellung halten muss. Hierzu ist eine nicht gezeigte Halterastung vorgesehen.
Figur 6 zeigt die erfindungsgemäße Wäschespinne kurz vor dem vollständigen Schließen. Während des Schließvorganges werden die Tragarme 9 an den Mast beigeklappt. Der Rasthebel 14 ist mit einer gegen einen Tragarm gerichteten Nase 15 versehen, so dass der beiklappende Tragarm 9 kurz vor Erreichen der vollständigen Schließstellung den Rasthebel 14 aus der Lösestellung raus drückt, so dass beim erneuten Öffnen der Wäschespinne, der federbelastete Rasthebel nun erneut in die Rastungen 6 der Zahnstange 7 automatisch eingreifen kann. Durch Beiklappen des Tragarms 9 wird demgemäß die Halterastung automatisch gelöst.
Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Mast
- 2: Gleithülse
- 3: Aufspannrichtung
- 4: Schließrichtung
- 5: Rastvorrichtung
- 6: Rastungen
- 7: Zahnstange
- 8: Rastvorrichtungen
- 9: Tragarme
- 10: Wäscheleinen
- 11: Spannhebel
- 12: Rastzähne
- 13: Rastelement
- 14: Rasthebel
- 15: Nase

## Patentansprüche

1. Wäschespinne mit einer an einem Mast verschiebbar gelagerten Gleithülse, die zum Aufspannen der Wäschespinne in eine Aufspannrichtung verschiebbar ist und die zum Schließen der Wäschespinne in eine zur Aufspannrichtung entgegengesetzte Schließrichtung verschiebbar ist, und mit einer an der Gleithülse angeordneten Rastvorrichtung, die beim Aufspannen der Wäschespinne - wieder lösbar - in am Mast angeordneten Rastungen eingreift, wobei eine Nachspannvorrichtung vorgesehen ist mit der die Gleithülse aus einer Primäraufspannstellung in eine Nachspannstellung überführbar ist, **dadurch gekennzeichnet, dass** die Nachspannvorrichtung derart Bestandteil der Rastvorrichtung ist und/oder dass die Nachspannvorrichtung derart in die Rastvorrichtung integriert ist, dass der Benutzer zum Zusammenklappen der Wäschespinne sowohl die Nachspannvorrichtung, als auch die Rastvorrichtung in einem Arbeitsgang lösen kann.

2. Wäschespinne nach Anspruch 1, **dadurch gekennzeichnet, dass** die Wäschespinne eine von der Nachspannvorrichtung verschiedene Primäraufspannvorrichtung zum Überführen der Gleithülse von einer Schließstellung in die Primäraufspannstellung aufweist.

3. Wäschespinne nach einem der Ansprüche 1 oder 2, **dadurch gekennzeichnet, dass** an der Gleithülse gelenkig Tragarme angeordnet sind, die zumindest eine Wäscheleine tragen.

4. Wäschespinne nach einem der Ansprüche 1 bis 3, **dadurch gekennzeichnet, dass** die Gleithülse mit Hilfe der Nachspannvorrichtung - vorzugsweise gegen die Spannung der Wäscheleinen und diese weiter spannend - in Aufspannrichtung verschiebbar ist.

5. Wäschespinne nach einem der Ansprüche 1 bis 4, **dadurch gekennzeichnet, dass** die Nachspannvorrichtung einen Spannhebel aufweist.

6. Wäschespinne nach Anspruch 5, **dadurch gekennzeichnet, dass** der Spannhebel schwenkbar an der Gleithülse angeordnet ist.

7. Wäschespinne nach einem der Ansprüche 1 bis 6, **dadurch gekennzeichnet, dass** die Nachspannvorrichtung eine Kraftuntersetzung bewirkt.

8. Wäschespinne nach einem der Ansprüche 1 bis 7, **dadurch gekennzeichnet, dass** die Rastvorrichtung zumindest ein Rastelement - vorzugsweise mit Rastzähnen - aufweist.

9. Wäschespinne nach Anspruch 8, **dadurch gekennzeichnet, dass** das Rastelement an einem Rasthebel angeordnet ist.

10. Wäschespinne nach einem der Ansprüche 8 oder 9, **dadurch gekennzeichnet, dass** das Rastelement und/oder der Rasthebel gelenkig an dem Spannhebel angeordnet sind.

11. Wäschespinne nach einem der Ansprüche 1 bis 10, **dadurch gekennzeichnet, dass** die Nachspannvorrichtung nach dem Kniehebelprinzip arbeitet.

12. Wäschespinne nach einem der Ansprüche 1 bis 11, **dadurch gekennzeichnet, dass** die Nachspannvorrichtung in der Nachspannstellung - wieder lösbar - selbstarretierend ist.

13. Wäschespinne nach einem der Ansprüche 1 bis 12, **dadurch gekennzeichnet, dass** die Nachspannvorrichtung durch Überstrecken eines Kniehebels in der Nachspannstellung - wieder lösbar - selbstarretierend ist.

14. Wäschespinne nach einem der Ansprüche 1 bis 13, **dadurch gekennzeichnet, dass** die Wäschespinne aus einer Schließstellung durch Verschwenken zumindest eines der Tragarme vom Mast weg und/oder durch Ziehen an einem Aufzugseil in die Primäraufspannstellung überführbar ist.

## Claims

1. Rotary clothes drier having a sliding sleeve which is mounted in a displaceable manner on a pole, can be displaced in an opening-out direction in order for the rotary clothes drier to be opened out, and can be displaced in a closing direction, which is counter to the opening-out direction, in order for the rotary clothes drier to be closed, and having a latching device which is arranged on the sliding sleeve and, when the rotary clothes drier is opened out, engages - in a re-releasable manner - in latching means arranged on the pole, wherein there is a retaining device with which the sliding sleeve can be transferred from a primary opening-out position into a retensioning position, **characterized in that** the retensioning device is a constituent part of the latching device, and/or **in that** the retensioning device is integrated in the latching device, such that, for the purpose of collapsing the rotary clothes drier, the user can release both the retensioning device and the latching device in one operation.

2. Rotary clothes drier according to Claim 1, **characterized in that** the rotary clothes drier has a primary opening-out device which differs from the retensioning device and is intended for transferring the sliding sleeve from a closed position into the primary opening-out position.

3. Rotary clothes drier according to either of Claims 1 and 2, **characterized in that** carrying arms, which carry at least one washing line, are arranged in an articulated manner on the sliding sleeve.

4. Rotary clothes drier according to one of Claims 1 to 3, **characterized in that** the sliding sleeve can be displaced in the opening-out direction with the aid of the retensioning device - preferably counter to the tensioning of the washing lines and with the effect of the latter being tensioned further.

5. Rotary clothes drier according to one of Claims 1 to 4, **characterized in that** the retensioning device has a tensioning lever.

6. Rotary clothes drier according to Claim 5, **characterized in that** the tensioning lever is arranged in a pivotable manner on the sliding sleeve.

7. Rotary clothes drier according to one of Claims 1 to 6, **characterized in that** the retensioning device gives rise to step-down force transmission.

8. Rotary clothes drier according to one of Claims 1 to 7, **characterized in that** the latching device has at least one latching element - preferably with latching teeth.

9. Rotary clothes drier according to Claim 8, **characterized in that** the latching element is arranged on a latching lever.

10. Rotary clothes drier according to either of Claims 8 and 9, **characterized in that** the latching element and/or the latching lever are/is arranged in an articulated manner on the tensioning lever.

11. Rotary clothes drier according to one of Claims 1 to 10, **characterized in that** the retensioning device operates in accordance with the toggle principle.

12. Rotary clothes drier according to one of Claims 1 to 11, **characterized in that** the retensioning device is self-arresting - in a re-releasable manner - in the retensioning position.

13. Rotary clothes drier according to one of Claims 1 to 12, **characterized in that** the retensioning device is self-arresting - in a re-releasable manner - in the retensioning position by virtue of a toggle being overextended.

14. Rotary clothes drier according to one of Claims 1 to 13, **characterized in that** the rotary clothes drier can be transferred from a closed position into the primary opening-out position by virtue of at least one of the carrying arms being pivoted away from the pole and/or by virtue of a pull-open cable being subjected to pulling action.

## Revendications

1. Séchoir à linge comprenant un manchon coulissant monté de manière déplaçable sur un mât, qui peut être déplacé pour déployer le séchoir à linge dans une direction de déploiement, et qui peut être déplacé pour fermer le séchoir à linge dans une direction de fermeture opposée à la direction de déploiement, et comprenant un dispositif d'encliquetage disposé sur le manchon coulissant, qui vient en prise, lors du déploiement du séchoir à linge, de manière à nouveau libérable, dans des cliquets disposés sur le mât, un dispositif de post-tensionnement étant prévu, avec lequel le manchon coulissant peut être transféré d'une position de déploiement primaire dans une position de post-tensionnement, **caractérisé en ce que** le dispositif de post-tensionnement fait partie du dispositif d'encliquetage et/ou **en ce que** le dispositif de post-tensionnement est intégré dans le dispositif d'encliquetage de telle sorte que l'utilisateur, pour replier le séchoir à linge, puisse libérer le dispositif de post-tensionnement conjointement avec le dispositif d'encliquetage en une seule opération.

2. Séchoir à linge selon la revendication 1, **caractérisé en ce que** le séchoir à linge présente un dispositif de déploiement primaire différent du dispositif de post-tensionnement, pour transférer le manchon coulissant d'une position de fermeture dans la position de déploiement primaire.

3. Séchoir à linge selon l'une quelconque des revendications 1 ou 2, **caractérisé en ce que** des bras porteurs sont disposés de manière articulée sur le manchon coulissant, lesquels portent au moins une corde à linge.

4. Séchoir à linge selon l'une quelconque des revendications 1 à 3, **caractérisé en ce que** le manchon coulissant peut être déplacé dans la direction de déploiement à l'aide du dispositif de post-tensionnement, de préférence à l'encontre de la tension de la corde à linge et en tendant davantage cette dernière.

5. Séchoir à linge selon l'une quelconque des revendications 1 à 4, **caractérisé en ce que** le dispositif de post-tensionnement présente un levier de serrage.

6. Séchoir à linge selon la revendication 5, **caractérisé en ce que** le levier de serrage est disposé de manière à pouvoir pivoter sur le manchon coulissant.

7. Séchoir à linge selon l'une quelconque des revendications 1 à 6, **caractérisé en ce que** le dispositif de post-tensionnement provoque une démultiplication de force.

8. Séchoir à linge selon l'une quelconque des revendications 1 à 7, **caractérisé en ce que** le dispositif d'encliquetage présente au moins un élément d'encliquetage, de préférence avec des dents d'encliquetage.

9. Séchoir à linge selon la revendication 8, **caractérisé en ce que** l'élément d'encliquetage est disposé sur un levier d'encliquetage.

10. Séchoir à linge selon l'une quelconque des revendications 8 ou 9, **caractérisé en ce que** l'élément d'encliquetage et/ou le levier d'encliquetage sont disposés de manière articulée sur le levier de serrage.

11. Séchoir à linge selon l'une quelconque des revendications 1 à 10, **caractérisé en ce que** le dispositif de post-tensionnement fonctionne selon le principe d'une genouillère.

12. Séchoir à linge selon l'une quelconque des revendications 1 à 11, **caractérisé en ce que** le dispositif de post-tensionnement est autobloquant dans la position de post-tensionnement, mais de manière à nouveau libérable.

13. Séchoir à linge selon l'une quelconque des revendications 1 à 12, **caractérisé en ce que** le dispositif de post-tensionnement est autobloquant dans la position de post-tensionnement, mais de manière à nouveau libérable, par une sur-extension d'une genouillère.

14. Séchoir à linge selon l'une quelconque des revendications 1 à 13, **caractérisé en ce que** le séchoir à linge peut être transféré d'une position de fermeture par pivotement d'au moins l'un des bras porteurs à l'écart du mât et/ou par traction sur un câble de traction dans la position de déploiement primaire.
